# EUROPÄISCHE PATENTANMELDUNG

(11) **EP 2 479 344 A1**
(43) Veröffentlichungstag der Anmeldung: **25.07.2012**
(21) Anmeldenummer: 12000237.3
(22) Anmeldetag: 17.01.2012
(51) Int. Cl.: E01C 23/088

(54) **Rotorkasten für eine Bodenfräsmaschine mit Führungseinrichtung für Fräsgut und Bodenfräsmaschine mit einem solchen Rotorkasten**

(30) Priorität: 21.01.2011 DE 102011009092
(71) Anmelder: BOMAG GmbH, 56154 Boppard (DE)
(72) Erfinder: Erdmann, Peter, 56281 Emmelshausen (DE); Wachsmann, Steffen, 56068 Koblenz (DE); Mötz, Karl-Hermann, 80801 München (DE)
(74) Vertreter: Heidler, Philipp

(57) **Zusammenfassung**

Die Erfindung betrifft einen Rotorkasten (100) für eine Bodenfräsmaschine, wie insbesondere für eine Straßenfräse oder eine Grabenfräse, mit wenigstens einer darin aufgenommenen Fräswalze (10) zum Lockern und/oder Abtragen von Bodenmaterial. Es ist vorgesehen, dass im Innenraum des Rotorkastens (100) wenigstens eine Führungseinrichtung (150a/150b) angeordnet ist, die in Zusammenwirkung mit der rotierenden Fräswalze (10) eine Beförderung (Ila/Ilb) des gelösten Fräsguts in axialer Richtung (L) der Fräswalze (10) bewirkt oder zumindest eine solche Beförderung unterstützt.
Die Erfindung betrifft ferner eine Bodenfräsmaschine, wie insbesondere eine Straßen- oder Grabenfräse, die wenigstens einen solchen Rotorkasten (100) aufweist.

## Beschreibung

Die Erfindung betrifft einen Rotorkasten für eine Bodenfräsmaschine, mit mindestens einer darin aufgenommenen Fräswalze (bzw. Fräsrotor), die zum Lockern und/oder Abtragen von Bodenmaterial vorgesehen ist, gemäß dem Oberbegriff des Anspruchs 1. Die Erfindung betrifft ferner eine Bodenfräsmaschine, wie insbesondere eine Straßenfräse oder eine Grabenfräse, die wenigstens einen solchen Rotorkasten aufweist.

Aus dem Stand der Technik ist bekannt, eine Fräswalze an einer Bodenfräsmaschine durch einen so genannten Rotorkasten zumindest teilweise einzuhausen. Diesbezüglich wird z. B. auf die EP 1 070 788 A2 verwiesen.

Ein solcher Rotorkasten weist eine Auswerföffnung auf, durch die hindurch das durch die Fräswalze abgefräste Bodenmaterial (Fräsgut) aus dem Innenraum heraus z. B. auf ein wegführendes Förderband ausgeworfen werden kann. Typischerweise erstreckt sich diese Auswerföffnung nicht über die gesamte axiale Länge der Fräswalze, so dass das Fräsgut im Inneren bzw. im Innenraum des Rotorkasten bspw. aus den Seitenbereichen zur Auswerföffnung hin befördert werden muss. Im Stand der Technik geschieht dies durch schneckenförmig oder spiralartig (wendelartig) an der Fräswalze angeordnete Fräsmeißelreihen, wie z. B. aus der DE 698 24 340 T2 bekannt. Nachteilig hierbei ist jedoch, dass es durch diese Beförderung des Fräsguts im Inneren des Rotorkastens, insbesondere beim Vorhandensein von viel Material im Rotorkasten, zu einem starken Verschleiß an der Fräswalze und insbesondere an den Fräsmeißeln und den Fräsmeißelhaltern, sowie am Rotorkasten selbst kommt.

Der Erfindung liegt daher die Aufgabe zugrunde, den Transport von Fräsgut im Inneren des Rotorkastens zur Auswerföffnung hin zu verbessern und dadurch insbesondere den Verschleiß zu reduzieren.

Diese Aufgabe wird durch einen Rotorkasten mit den Merkmalen des Anspruchs 1 gelöst. Die vom Anspruch 1 abhängigen Ansprüche betreffen bevorzugte und vorteilhafte Weiterbildungen und Ausgestaltungen. Die Lösung der Aufgabe erstreckt sich auch auf eine Bodenfräsmaschine, wie insbesondere auf eine Straßen- oder Grabenfräse, die wenigstens einen erfindungsgemäßen Rotorkasten aufweist.

Der erfindungsgemäße Rotorkasten für eine Bodenfräsmaschine umfasst wenigstens eine zumindest teilweise darin aufgenommene Fräswalze zum Lockern und/oder Abtragen von Bodenmaterial und eine Auswerföffnung, über die Bodenmaterial aus dem Innenraum des Rotorkastens abtransportiert werden kann. Es ist vorgesehen, dass im Innenraum des Rotorkastens wenigstens eine Führungseinrichtung angeordnet ist, die in Zusammenwirkung mit der rotierenden Fräswalze eine Beförderung des gelösten Fräsgut in axialer Richtung der Fräswalze zur Auswerföffnung hin bewirkt oder zumindest eine solche Beförderung unterstützt. Ein wesentlicher Grundgedanke der Erfindung liegt somit darin, dass die Materialbewegung des Fräsgutes ergänzend zur Rotationsbewegung des Fräsrotors durch die zusätzliche Führungseinrichtung erreicht wird.

Unter Fräsgut wird im Rahmen der Erfindung das durch den Eingriff der Fräsmeißel in das Bodenmaterial zerkleinerte und herausgelöste Bodenmaterial verstanden. Die wenigstens eine Führungseinrichtung dient als passive Einrichtung der Beförderung bzw. dem Transport des gelösten Fräsguts mit dem vorrangigen Ziel, das Fräsgut in einer axialen Richtung der Fräswalze zur Auswerföffnung des Rotorkastens zu befördern, wobei die zur Beförderung erforderliche Energie durch die rotierende Fräswalze bereit gestellt wird. Dabei ist die Führungseinrichtung bevorzugt feststehend und fest mit dem Rotorkasten verbunden ausgebildet.

Der erfindungsgemäße Rotorkasten hat viele Vorteile. Ein Vorteil ist z. B. darin zu sehen, dass an der Fräswalze und an dem Rotorkasten bzw. dessen Wandung weniger Verschleiß eintritt. Ein weiterer Vorteil ist darin zu sehen, dass in dem erfindungsgemäßen Rotorkasten aufgrund des effektiveren Materialtransportes prinzipiell mehr Fräsgut bewegt werden kann, wodurch die Fräsleistung der Bodenfräsmaschine erhöht wird. Ein weiterer Vorteil ist darin zu sehen, dass aufgrund der verbesserten Beförderung des Fräsguts relativ zur Fräswalze weniger Motorleistung zum Antrieb der Fräswalze erforderlich ist (Verringerung des Antriebsmoments).

Konkret ist die Führungseinrichtung vorzugsweise durch eine Vielzahl von Führungsblechen gebildet, die von der Innenwandung des Rotorkastens in Richtung der Fräswalze abragen. Im Rahmen der Erfindung können auch mehrere Führungseinrichtungen vorgesehen sein, die jeweils aus einer Vielzahl von Führungsblechen gebildet sind. Ein Führungsblech ist ein flächenhaftes Bauelement, das insbesondere eben ausgebildet ist und dessen Dicke im Verhältnis zur Flächenausdehnung gering ist. Bevorzugt, jedoch nicht zwingend, ist ein Führungsblech aus einem Metallblechmaterial gebildet, wie die Gehäuseteile des Rotorkastens auch.

Bevorzugt kann vorgesehen sein, dass die Führungsbleche bezüglich der axialen Richtung der Fräswalze schräg angeordnet sind. Hierunter ist zu verstehen, dass die Ebene eines Führungsblechs die Längsachse bzw. die Drehachse der Fräswalze in einem spitzen Winkel schneidet, wie nachfolgend im Zusammenhang mit den Figuren näher erläutert. Die Schrägausrichtung ist dabei idealweise zur Auswerföffnung hin ausgerichtet.

Es hat sich als vorteilhaft erwiesen, wenn die Führungsbleche, d. h. zumindest einige und bevorzugt sämtliche der zu der Vielzahl gehörenden Führungsbleche, flächenparallel und mit gleichmäßiger Beabstandung zueinander angeordnet sind.

Nach einer ebenfalls bevorzugten Weiterbildung ist vorgesehen, dass die Führungsbleche, d. h. zumindest einige und bevorzugt sämtliche der zu der Vielzahl gehörenden Führungsbleche, in der Seitenansicht mit gleicher bzw. identischer Kontur ausgebildet sind.

Bevorzugt kann vorgesehen sein, dass die Führungsbleche , d. h. zumindest einige und bevorzugt sämtliche der zu der Vielzahl gehörenden Führungsbleche, in der Seitenansicht zum Fräsrotor hin zumindest grob an die Kontur des Fräsrotors bzw. an die Form des Schneidkreises angepasst sind. Dazu können die Führungsbleche beispielsweise wenigstens einen der Fräswalze zugewandten bogenförmigen, insbesondere kreisbogenförmigen, Konturabschnitt aufweisen. Dieser bogenförmige bzw. konkave Konturabschnitt dient als Ausnehmung für die Fräswalze, so dass die Führungsbleche trotz der beengten Platzverhältnisse im Inneren des Rotorkastens verhältnismäßig großflächig ausgebildet werden können. Ebenso kann bevorzugt auch vorgesehen sein, dass die Führungsbleche in der Seitenansicht wenigstens einen der Fräswalze zugewandten geraden Konturabschnitt aufweisen. Ideal ist es, wenn wenigstens zwei gerade Konturabschnitte im Führungsblech vorhanden sind, wobei die beiden geraden Konturabschnitte in ihrer Winkellage zueinander ebenfalls an die Fräswalze bzw. den Schneidkreis der Fräswalze angepasst sind. Selbstverständlich ist es auch möglich, mehr als zwei gerade Konturabschnitte in der vorstehend beschriebenen Weise am Führungsblech vorzusehen.

Nach einer bevorzugten Weiterbildung ist vorgesehen, dass die Führungsbleche, d. h. zumindest einige und bevorzugt sämtliche der zu der Vielzahl gehörenden Führungsbleche, in zwei Gruppen angeordnet sind, wobei die Führungsbleche in der ersten Gruppe eine zu den Führungsblechen in der zweiten Gruppen entgegengesetzte Orientierung aufweisen. Unter Orientierung wird der Richtungssinn (positiver Winkel oder negativer Winkel) der Flächenausrichtung bezüglich der axialen Richtung bzw. bezüglich der Drehachse der Fräswalze verstanden. Durch die vorgeschlagene Maßnahme kann eine Beförderung des Fräsguts in entgegengesetzte axiale Richtungen bewirkt werden, wie nachfolgend im Zusammenhang mit den Figuren näher erläutert. Die Ausrichtung der beiden Gruppen erfolgt dabei besonders bevorzugt in der Weise, dass beide Gruppen zur Auswerföffnung hin ausgerichtet sind. Das Fräsgut wird somit innerhalb des Rotorkastens entlang der Rotationsachse aufeinander zu durch die Leitbleche bewegt.

Bevorzugt kann vorgesehen sein, dass die Führungsbleche, d. h. zumindest einige und bevorzugt sämtliche der zu der Vielzahl gehörenden Führungsbleche, bezüglich der Fräswalze auf der der Auswerföffnung gegenüberliegenden Innenwandung des Rotorkastens angeordnet sind. Dies ist in etwa der Bereich zwischen der Rotorkastendecke und der Rotorkastenrückwand.

Nach einer bevorzugten Weiterbildung ist vorgesehen, dass die im Rotorkasten aufgenommene Fräswalze zusätzlich zu den Fräsmeißeln wenigstens eine Fördereinrichtung, insbesondere eine Förderschaufel mit wenigstens einer Förderfläche, aufweist, die bei rotierender Fräswalze ebenso eine Beförderung des gelösten Fräsguts in axialer Richtung der Fräswalze, insbesondere zur Auswerföffnung hin, bewirkt oder zumindest eine solche Beförderung unterstützt. Bevorzugt ist die wenigstens eine Fördereinrichtung, wie auch die Fräsmeißel, ebenfalls am Außenmantel des Fräswalzengrundkörpers angeordnet.

Diese Weiterbildung basiert auf der Idee einer Aufgabenteilung zwischen den Fräsmeißeln, welche das Lockern und/oder das Abtragen des Bodenmaterials bewerkstelligen sollen, und der wenigstens einen Fördereinrichtung, welche das Befördern des Fräsguts, bevorzugt in einer axialen Richtung der Fräswalze, bewerkstelligen oder zumindest unterstützen soll. Unter einer Unterstützung ist insbesondere zu verstehen, dass die Beförderung des Fräsguts in axialer Richtung der rotierenden Fräswalze in Zusammenwirkung mit den Fräsmeißeln und/oder den Fräsmeißelhaltern erfolgt. In Kombination mit der im Innenraum des Rotorkastens angeordneten Führungseinrichtung bzw. den Führungsblechen kann im Ergebnis eine hervorragende Beförderung des Fräsguts im Inneren des Rotorkastens erreicht werden.

Durch dieses Weiterbildung ergeben sich ferner die nachfolgenden Vorteile. Zum einen werden die Fräsmeißel und die Fräsmeißelhalter entlastet, was zu einem deutlich verringerten Verschleiß führt. Ferner wird die Beförderung des gelösten Fräsguts relativ zur Fräswalze verbessert, wodurch die Fräsleistung weiter erhöht werden kann. Die verbesserte Beförderung des Fräsguts relativ zu der Fräswalze führt jedoch auch dazu, dass die zum Antrieb der Fräswalze erforderliche Motorleistung noch weiter reduziert werden kann (Verringerung des Antriebsmoments). Dies ist keine abschließende Aufzählung.

Bevorzugt ist vorgesehen, dass eine solche Fördereinrichtung eine Förderschaufel mit wenigstens einer Förderfläche ist, die am Außenmantel des Walzengrundkörpers angeordnet ist. Eine solche Förderschaufel hat primär eine Beförderungsfunktion bzw. Transportfunktion für das Fräsgut. Dem steht nicht entgegen, dass die Förderschaufel auch eine Fräsfunktion haben kann, bspw. durch einen daran zusätzlich befestigten Fräsmeißel, die jedoch gegenüber der Beförderungsfunktion nachrangig ist. Die Beförderungsfunktion betrifft dabei idealerweise gleichzeitig eine Förderung des Fräsguts in Umlaufrichtung des Fräsrotors und, wie nachstehend noch weiter angegeben, in Axialrichtung des Fräsrotors zur Auswerföffnung hin.

Bevorzugt ist die Förderschaufel am Außenmantel des Walzengrundkörpers nach außen abragend angeordnet, insbesondere in einer radialen Richtung. Bevorzugt ist eine Förderschaufel am Walzengrundkörper fest angeordnet, insbesondere angeschweißt oder angeschraubt. Besonders bevorzugt ist vorgesehen, dass die Förderschaufel auswechselbar am Walzengrundkörper angeordnet ist. Diese Auswechselbarkeit kann z. B. analog zu den auswechselbaren Fräsmeißeln durch einen Förderschaufel-Wechselhalter bewerkstelligt werden. Ferner kann eine Förderschaufel einstückig oder mehrstückig ausgebildet sein. Eine Förderschaufel (oder zumindest deren Schaufelblatt) ist insbesondere ein Schmiedeerzeugnis aus einer Verschleißfesten Metalllegierung.

Nach einer bevorzugten Weiterbildung ist eine Vielzahl von Förderschaufeln vorgesehen, die in Umfangsrichtung und/oder in Axialrichtung verteilt am Außenmantel des Walzengrundkörpers angeordnet sind. Durch eine Vielzahl von Förderschaufeln kann die Beförderung des Fräsguts deutlich verbessert und/oder in einzelnen Bereichen bzw. Längenabschnitten der Fräswalze an besondere Erfordernisse angepasst werden. So kann z. B. die Beförderung im Mittelabschnitt und/oder in der Nähe der Auswerföffnung der Fräswalze stärker als an den axialen Außenabschnitten eingestellt werden.

Auch die konkrete Anordnung der Förderschaufeln kann mannigfaltig variiert werden. Herausragende Arbeitsergebnisse werden allerdings erhalten, wenn die Förderflächen der Förderschaufeln in einem definierten Längenabschnitt der Fräswalze eine andere und insbesondere eine entgegengesetzte Orientierung als die Förderflächen der übrigen Förderschaufeln aufweisen. Unter einer Orientierung der Förderfläche wird insbesondere deren Richtungssinn (oder bei einer gekrümmten oder konkaven Fläche der Richtungssinn einer Ausgleichsfläche) verstanden. Hierdurch kann in den zugehörigen Längenabschnitten eine unterschiedliche axiale Beförderungsrichtung für das Fräsgut bewerkstelligt werden, wie nachfolgend im Zusammenhang mit den Figuren näher erläutert.

Bevorzugt ist zudem vorgesehen, dass die Förderschaufeln mit gleicher oder mit unterschiedlicher Orientierung der Förderfläche zwischen benachbarten Fräsmeißelreihen angeordnet sind. Dies wird nachfolgend im Zusammenhang mit den Figuren näher erläutert.

Ferner kann bevorzugt vorgesehen sein, dass wenigstens eine Förderschaufel eine Förderfläche aufweist, die parallel zur axialen Richtung der Fräswalze ausgerichtet ist. Alternativ und/oder ergänzend ist vorgesehen, dass wenigstens eine Förderschaufel eine Förderfläche aufweist, die schräg (d. h. insbesondere in einem spitzen Winkel) zur axialen Richtung der Fräswalze ausgerichtet ist.

Nach einer bevorzugten Weiterbildung ist vorgesehen, dass wenigstens eine Förderschaufel gleichfalls als Werfer ausgebildet ist. Ein Werfer hat die Funktion, das Fräsgut in radialer Richtung von der Fräswalze abzuwerfen, um dieses z. B. durch die Auswerföffnung im Rotorkasten auszuwerfen.

Nachfolgend wird die Erfindung anhand der Figuren beispielhaft näher erläutert. Es zeigen schematisch:
- Fig. 1: eine Draufsicht auf einen erfindungsgemäßen Rotorkasten mit Blick in den Innenraum;
- Fig. 2: eine Schnittansicht durch den Rotorkasten der Fig. 1, gemäß dem in der Fig. 1 angegebenen Schnittverlauf;
- Fig. 3: eine alternative Ausführungsform eines Rotorkastens in einer Schnittansicht, gemäß dem in Fig. 1 angegebenen Schnittverlauf;
- Fig. 4: verschiedene Ausführungsmöglichkeiten für die im Rotorkasten der Fig. 2 oder Fig. 3 angeordneten Führungsbleche;
- Fig. 5: eine Draufsicht auf eine Fräswalze, die bevorzugt in dem Rotorkasten der Fig. 1 verwendet wird;
- Fig. 6: eine Draufsicht auf eine andere Fräswalze, die bevorzugt in dem Rotorkasten der Fig. 1 verwendet wird;
- Fig. 7: eine Draufsicht auf eine weitere Fräswalze, die besonders bevorzugt in dem Rotorkasten der Fig. 1 verwendet wird; und
- Fig. 8: eine perspektivische Ansicht einer Förderschaufel, die an einer Fräswalze gemäß den Fig. 3 bis 4 angeordnet ist.

Fig. 1 zeigt in einer Draufsicht einen Rotorkasten 100. Die Rotorkastendecke 110 ist teilweise aufgebrochen dargestellt, um den Blick in den Innenraum freizugeben. Im Inneren des Rotorkastens 100 ist eine Fräswalze 10 angeordnet. Die Fräswalze 10 weist einen Walzengrundkörpers 12 auf, an dessen Außenmantel eine Vielzahl von Fräsmeißeln angeordnet ist, die im einzelnen nicht dargestellt sind. Die Drehachse der Fräswalze 10 ist mit L angegeben, worüber gleichfalls die axiale Richtung der Fräswalze angezeigt ist. Mit 11 ist der durch die Fräsmeißelspitzen gebildete Außendurchmesser der Fräswalze 10 angegeben, der im Fräsbetrieb einen Fräskreis 11' bildet, wie in Fig. 2 angegeben. Der Rotorkasten 100 weist eine aus einem Blechmaterial gebildete Wandung auf, die eine Rotorkastendecke 110, eine Rotorkastenrückwand (Heckwand) 120 und einen Auswerfer 130 mit einer Auswerföffnung 131 umfasst. Die Auswerföffnung 131 ist zumindest teilweise in einer Rotorkastenvorderwand 121 angeordnet. Die Seitenwandung ist mit 140 bezeichnet.

Fig. 2 zeigt einen Schnitt durch den Rotorkasten 100 gemäß dem in der Fig. 1 angegebenen Schnittverlauf B-B, wobei die Schnittebene E im Bereich der Auswerföffnung 131 verläuft. Der Fräskreis (Meißeleingriffskreis) der am Außenmantel des Walzengrundkörpers 12 befestigten Fräsmeißel ist mit 11' bezeichnet. Im Fräsbetrieb dreht die Fräswalze 10 in der angegebenen Richtung R, wobei die Fräsmeißel das abzutragende Bodenmaterial (nicht dargestellt) lösen und als Fräsgut mitnehmen. Ein Anteil des mitgenommenen Fräsguts wird durch die Auswerföffnung 131 ausgeworfen, was durch den Pfeil A angedeutet ist. Unterstützend hierfür können an der Fräswalze 10 sogenannte Werfer angeordnet sein.

Das von der Fräswalze 10 in den Seitenabschnitten abgetragene Bodenmaterial (Fräsgut) muss jedoch innerhalb des Rotorkastens 100 zum Auswerfer 130 beziehungsweise der Auswerföffnung 131 gefördert werden. Dies wird in bekannter Weise durch eine spiralartiger Anordnung der Fräsmeißeln am Außenmantel des Walzengrundkörpers 12 bewerkstelligt, wie nachfolgend noch näher erläutert, was jedoch zu einem starken Verschleiß insbesondere an den Fräsmeißeln und den Fräsmeißelhaltern führt. Erfindungsgemäß ist daher vorgesehen, dass im Innenraum des Rotorkastens 100 eine Vielzahl von eben ausgebildeten Führungsblechen 150a und 150b am Rotorkasten 100 angeordnet ist, die von der Innenwandung des Rotorkastens 100 in Richtung der Fräswalze 10 abragen, wodurch in Zusammenwirkung mit der rotierenden Fräswalze 10 eine Beförderung des gelösten Fräsguts in axialer Richtung L der Fräswalze 10 zur Auswerföffnung 131 hin bewirkt oder zumindest unterstützt wird. Hierdurch kann der Verschleiß an den Fräsmeißeln und den Fräsmeißelhaltern deutlich reduziert werden. Ferner kann die Fräsleistung erhöht werden, wie bereits obenstehend erläutert. Je nach Ausführungsform können die Führungsbleche 150a und 150b auch räumlich geformt, d. h. nicht eben sein. Die Führungsbleche 150a und 150b können ergänzend querverstrebt sein.

Die Führungsbleche 150a und 150b sind an der der Auswerföffnung 131 gegenüberliegenden Innenwandung angeordnet und sind bevorzugt sowohl an der Rotorkastenrückwand 120 als auch an der Rotorkastendecke 110 befestigt, insbesondere festgeschweißt, wie sehr gut in der Fig. 2 ersichtlich. Hierdurch wird auch die Steifigkeit der Rotorkastenkonstruktion erhöht. Die Führungsbleche 150a und 150b weisen beispielhaft eine vertikale Ausrichtung auf. Alternativ können die Führungsbleche 150a und 150b auch im Innenraum geneigt angeordnet sein.

Die Führungsbleche 150a und 150b sind bezüglich der Längsachse L der Fräswalze 10 (die der Drehachse entspricht) schräg angeordnet. Der Winkel zwischen der Ebene eines Führungsbleches 150b und der Längsachse L ist mit Alpha angegeben. Die Führungsbleche 150a sind mit dem selben Winkel jedoch mit einer entgegengesetzten Orientierung angeordnet. Wie der Fig. 2 ferner zu entnehmen ist, weisen die Führungsbleche 150a (selbiges gilt für die Führungsbleche 150b) einen der Fräswalze 10 zugewandten konkaven Konturabschnitt 151 auf, der an die durch die Fräsmeißelspitzen gebildete Außenkontur (11') der Fräswalze 10 angepasst ist. Durch die gezeigte Ausbildung und Anordnung der Führungsbleche 150a bzw. 150b kann auch ein Abschabeffekt für an der Fräswalze 10 anhaftendes Fräsgut bewerkstelligt werden.

In einer besonders bevorzugten Ausführungsform sind die Führungsbleche in zwei Gruppen angeordnet, wie in Fig. 1 gezeigt, wobei die Führungsbleche 150a in der ersten Gruppe eine zu den Führungsblechen 150b in der zweiten Gruppen entgegengesetzte Orientierung aufweisen. Hierdurch kann eine Beförderung des Fräsguts in entgegengesetzte axiale Richtungen, konkret aufeinander zu, bewirkt werden, was durch die Pfeile Ila und Ilb angegeben ist. Insbesondere kann das Fräsgut von beiden Seitenabschnitten der Fräswalze 10 gezielt in die Richtung der Ebene E (Ebene der Auswerföffnung) zur in Axialrichtung zu den beiden Seitenwänden 140 beabstandet angeordneten Auswerföffnung 131 gefördert werden. Innerhalb einer Gruppe sind die Führungsbleche 150a bzw. 150b flächenparallel und mit gleicher Beabstandung zueinander angeordnet.

Fig. 3 zeigt eine alternative Ausführungsmöglichkeit für einen Rotorkasten 100, bei dem die Rotorkastendecke 110 und der Übergang zur Rotorkastenrückwand 120 durch ebene Bleche gebildet sind. Die Anordnung der Führungsbleche 150a und 150b ist im Wesentlichen unverändert.

Fig. 4 zeigt in mehreren Teilfiguren a. bis f. verschiedene Ausführungsmöglichkeiten für die Führungsbleche 150a und 150b in einer den Fig. 2 bzw. Fig. 3 entsprechenden Seitenansicht. Ein wesentliches Unterscheidungsmerkmal der verschiedenen Führungsbleche ist die der Fräswalze 10 (bzw. dem Fräskreis 11') zugewandte Kontur. Die in der Fig. 4 gezeigten Ausführungsmöglichkeiten sind keinesfalls abschließend, sondern sollen vielmehr die unterschiedlichen Gestaltungsmöglichkeiten verdeutlichen. Neben spitz auf die Fräswalze 10 (bzw. den Fräskreis 11') gerichteten Ausführungsformen, wie beispielsweise in den Figuren 4c und 4d, ist es auch möglich, die dem Fräskreis 11' zugewandte Kontur der Führungsbleche 150a/b an die gerundete Form des Schneid- bzw. Fräskreises 11' anzupassen. Die gröbste Form der Anpassung gelingt mit einer schräg zum Umfang des Fräskreises 11' verlaufenden gradlinigen Ausbildung der dem Fräskreis zugewandten Kontur der Führungsbleche 150a/b, wie es beispielsweise in Fig. 4b angegeben ist. Das Ausmaß der Anpassung kann durch Konturen verbessert―werden, die wenigstens zwei gradlinige Konturabschnitte aufweisen. Derartige Ausführungsformen sind beispielsweise in den Figuren 4e und 4f gezeigt. Alternativ kann die dem Fräskreis 11' zugewandte Kontur der Führungsbleche 150a/b beispielsweise aber auch gerundet, idealerweise an die Rundung des Fräskreises 11' angepasst, ausgebildet werden, wie es in Fig. 4a näher veranschaulicht ist.

Im Zusammenhang mit den Figuren 5 bis 7 werden nachfolgend Fräswalzen 10 erläutert, die bevorzugt in einem erfindungsgemäßen Rotorkasten 100 zum Einsatz kommen und die in vorteilhafter Weise den Erfindungsgedanken fortführen.

Fig. 5 zeigt ein erstes Ausführungsbeispiel einer solchen Fräswalze 10 in einer schematischen Draufsicht. Die Drehachse der Fräswalze 10 ist mit L angegeben, worüber gleichfalls die axiale Richtung der Fräswalze 10 angezeigt ist. Die Drehrichtung ist mit R angegeben. Am Außenmantel des Walzengrundkörpers 12 der Fräswalze 10 ist in bekannter Weise eine Vielzahl von Fräsmeißeln in einer spiralartigen Anordnung befestigt. Die spiralartige Anordnungslinie ist mit 13 angegeben. Die Fräsmeißel sind im einzelnen nicht dargestellt. Mit 11 ist der durch die Fräsmeißelspitzen gebildete Außendurchmesser der Fräswalze 10 angegeben, der im Fräsbetrieb den Fräskreis 11' (siehe Figur 2) bildet.

Am Außenmantel des Walzengrundkörpers 12 der Fräswalze 10 sind ferner zwischen den benachbarten Fräsmeißelreihen, die durch die spiralartige Anordnung der Fräsmeißel entstehen, verteilt mehrere Förderschaufeln 20 angeordnet, die vereinfacht als Rechtecke dargestellt sind. Die Förderschaufeln 20 stehen nach außen und insbesondere nach radial außen von dem Walzengrundkörper 12 ab, überragen jedoch typischerweise nicht die Fräsmeißelspitzen (Kontur 11).

Jede Förderschaufel 20 weist jeweils eine Förderfläche 21 auf. Mittels der Förderfläche 21 kann im Fräsbetrieb das von den Fräsmeißeln aus dem zu bearbeitenden Bodenmaterial herausgelöste Fräsgut zunächst in Umfangsrichtung, gemäß Pfeil I, bewegt werden. Aus der Überlagerung dieser Bewegung in Umfangsrichtung mit der Drehbewegung der spiralartig angeordneten Fräsmeißel (aufgrund der Fräswalzenrotation) resultiert eine Beförderung des Fräsguts in der axialen Richtung L, gemäß dem Pfeil II. Ein wesentlicher aus den Förderschaufeln 20 resultierenden Vorteil gegenüber den aus dem Stand der Technik bekannten Lösungen ist ein geringerer Verschleiß an den Fräsmeißeln und den Fräsmeißelhaltern.

Fig. 6 zeigt ein zweites Ausführungsbeispiel einer solchen Fräswalze. Abweichend zum ersten Ausführungsbeispiel der Fig. 1 sind die Förderschaufeln 20 bzw. deren Förderflächen 21 schräg zur axialen Richtung L der Fräswalze 10 ausgerichtet. Hierdurch kann die Beförderung des Fräsguts in der axialen Richtung L, insbesondere zur Auswerföffnung 131 hin, verstärkt werden.

Fig. 7 zeigt ein drittes Ausführungsbeispiel einer solchen Fräswalze. Abweichend zum ersten Ausführungsbeispiel der Fig. 1 und zum zweiten Ausführungsbeispiel der Fig. 2 sind die Fräsmeißel in zwei gegenläufigen Spiralen angeordnet, die sich in Axialrichtung in der Ebene E auf Höhe der Auswerföffnung 131 treffen. Dies ist bevorzugt die Ebene der Auswerföffnung 131 des Rotorkastens 100, wie obenstehend erläutert. Die Förderschaufeln 20a (gemäß der Darstellung im oberen Abschnitt) weisen bezüglich der Förderschaufeln 20b (gemäß der Darstellung im unteren Abschnitt) eine andere Orientierung (Richtungssinn) auf. Im Ergebnis wird somit in den durch die Ebene E getrennten Abschnitten eine entgegengesetzte Beförderung des Fräsguts bewirkt, was durch die Pfeile IIa und IIb angegeben ist. Hierdurch kann z. B. das Fräsgut von beiden Seitenabschnitten gezielt in die Richtung der Ebene E (Ebene der Auswerföffnung) gefördert werden. Insbesondere in der Ebene E können zusätzlich Werfer am Grundkörper 12 der Fräswalze 10 angeordnet sein, die das Fräsgut durch die Auswerföffnung 131 im Rotorkasten 100 auswerfen.

Fig. 8 zeigt schematisch ein Ausführungsbeispiel einer Förderschaufel 20 in einer perspektivischen Ansicht mit Blick auf die Fördefläche 21. Bevorzugt ist vorgesehen, dass die Förderfläche 21 an einem separaten und insbesondere auswechselbaren Schaufelblatt 22 ausgebildet ist, wie dargestellt. Mit 23 ist ein Wechselhalter bezeichnet.

Die vorausgehend erläuterten Merkmale können auch in anderen als den in den Figuren gezeigten und entsprechend erläuterten Ausführungsformen miteinander kombiniert werden, sofern sich hieraus kein technischer Widerspruch ergibt.

## Patentansprüche

1. Rotorkasten (100) für eine Bodenfräsmaschine, wie insbesondere für eine Straßenfräse oder eine Grabenfräse, mit wenigstens einer darin aufgenommenen Fräswalze (10) zum Lockern und/oder Abtragen von Bodenmaterial und mit einer Auswerföffnung (131), über die Bodenmaterial aus dem Innenraum des Rotorkastens (100) abtransportiert werden kann,
**dadurch gekennzeichnet,**
**dass** im Innenraum des Rotorkastens (100) wenigstens eine Führungseinrichtung angeordnet ist, die in Zusammenwirkung mit der rotierenden Fräswalze (10) eine Beförderung des gelösten Fräsguts in axialer Richtung (L) der Fräswalze (10) zur Auswerföffnung (131) hin bewirkt oder zumindest eine solche Beförderung unterstützt.

2. Rotorkasten (100) nach Anspruch 1,
**dadurch gekennzeichnet,**
**dass** die Führungseinrichtung durch eine Vielzahl von Führungsblechen (150a/150b) gebildet ist, die von der Innenwandung des Rotorkastens (100) in Richtung der Fräswalze (10) abragen.

3. Rotorkasten (100) nach Anspruch 2,
**dadurch gekennzeichnet,**
**dass** die Führungsbleche (150a/150b) bezüglich der axialen Richtung (L) der Fräswalze (10) schräg angeordnet sind.

4. Rotorkasten (100) nach 2 oder 3,
**dadurch gekennzeichnet,**
**dass** zumindest ein Teil der Führungsbleche (150a/150b) flächenparallel und mit gleichmäßiger Beabstandung zueinander angeordnet ist.

5. Rotorkasten (100) nach einem der vorausgehenden Ansprüche 2 bis 4,
**dadurch gekennzeichnet,**
**dass** die Führungsbleche (150a/150b) in der Seitenansicht mit gleicher Kontur ausgebildet sind.

6. Rotorkasten (100) nach einem der vorausgehenden Ansprüche 2 bis 5,
**dadurch gekennzeichnet,**
**dass** die Führungsbleche (150a/150b) in der Seitenansicht wenigstens einen der Fräswalze (10) zugewandten bogenförmigen Konturabschnitt (151) aufweisen.

7. Rotorkasten (100) nach einem der vorausgehenden Ansprüche 2 bis 5,
**dadurch gekennzeichnet,**
**dass** die Führungsbleche (150a/150b) in der Seitenansicht wenigstens einen der Fräswalze (10) zugewandten geraden Konturabschnitt aufweisen.

8. Rotorkasten (100) nach einem der vorausgehenden Ansprüche 2 bis 7,
**dadurch gekennzeichnet,**
**dass** die Führungsbleche (150a/150b) in zwei Gruppen angeordnet sind, wobei die Führungsbleche (150a) in der ersten Gruppe eine zu den Führungsblechen (150b) in der zweiten Gruppen entgegengesetzte Orientierung aufweisen.

9. Rotorkasten (100) nach einem der vorausgehenden Ansprüche 2 bis 8,
**dadurch gekennzeichnet,**
**dass** die Führungsbleche (150a/150b) auf der der Auswerföffnung (131) gegenüberliegenden Innenwandung des Rotorkastens (100) angeordnet sind.

10. Rotorkasten (100) nach einem der vorausgehenden Ansprüche,
**dadurch gekennzeichnet,**
**dass** die Fräswalze (10) zusätzlich zu den Fräsmeißeln wenigstens eine am Außenmantel des Walzengrundkörpers (12) angeordnete Förderschaufel (20) mit wenigstens einer Förderfläche (21) aufweist, die bei rotierender Fräswalze (10) eine Beförderung des gelösten Fräsguts in axialer Richtung (L) der Fräswalze (10) bewirkt oder zumindest eine solche Beförderung unterstützt.

11. Rotorkasten (100) nach Anspruch 10,
**gekennzeichnet durch,**
eine Vielzahl von Förderschaufeln (20), die in Umfangsrichtung und/oder in axialer Richtung (L) verteilt am Außenmantel des Walzengrundkörpers (12) angeordnet sind.

12. Rotorkasten (100) nach einem der vorausgehenden Ansprüche 10 oder 11,
**dadurch gekennzeichnet,**
**dass** die Förderschaufeln (20) mit gleicher oder mit unterschiedlicher Orientierung ihrer Förderfläche (21) zwischen benachbarten Fräsmeißelreihen (13) angeordnet sind.

13. Rotorkasten (100) nach einem der vorausgehenden Ansprüche 10 bis 12,
**dadurch gekennzeichnet,**
**dass** die Förderflächen (21) der Förderschaufeln in einem definierten Längenabschnitt der Fräswalze (10) eine andere Orientierung als die Förderflächen (21) der übrigen Förderschaufeln (20) aufweisen.

14. Rotorkasten (100) nach einem der vorausgehenden Ansprüche 10 bis 13,
**dadurch gekennzeichnet,**
**dass** wenigstens eine Förderschaufel (20) eine Förderfläche (21) aufweist, die schräg zur axialen Richtung (L) der Fräswalze (10) zur Auswerferöffnung (131) hin ausgerichtet ist.

15. Bodenfräsmaschine, insbesondere Straßen- oder Grabenfräse, umfassend wenigstens einen Rotorkasten (100) gemäß einem der vorausgehenden Ansprüche.
